# EUROPÄISCHE PATENTSCHRIFT

(11) **EP 1 697 137 B1**
(45) Veröffentlichungstag und Bekanntmachung des Hinweises auf die Patenterteilung: **09.11.2011**
(21) Anmeldenummer: 04765525.3
(22) Anmeldetag: 23.09.2004
(51) Int. Cl.: B41F 13/08

(54) **TRAGZYLINDER FÜR EINE AUSTAUSCHBARE DRUCKHÜLSE**
SUPPORT CYLINDER FOR A REMOVABLE PRINTING SLEEVE
CYLINDRE PORTEUR POUR MANCHON D'IMPRESSION REMPLACABLE

(30) Priorität: 25.09.2003 DE 10344408
(43) Veröffentlichungstag der Anmeldung: 06.09.2006
(73) Patentinhaber: INOMETA GmbH & Co. KG, 32052 Herford (DE)
(72) Erfinder: NEUMANN, Olaf, 33607 Bielefeld (DE); POHLMANN, Guido, 32504 Löhne (DE)
(74) Vertreter: Bittner, Thomas L.
(86) Internationale Anmeldenummer: PCT/EP2004/010665
(87) Internationale Veröffentlichungsnummer: WO 2005/030488

(56) Entgegenhaltungen:
- EP-A- 0 791 477
- EP-A- 1 228 870
- WO-A-2004/050367
- DE-A- 19 753 744
- US-A1- 2002 002 920

## Beschreibung

Die Erfindung betrifft einen Tragzylinder für eine austauschbare Druckhülse aus einem Hohlzylinder, der seitlich von Achsstutzen gehalten ist.

Durch die Französische Patentanmeldung 2 742 379 ist ein Tragzylinder für eine austauschbare Druckhülse bekannt, der aus vollem Material besteht und in seinem Inneren mit Druckluftkanälen versehen ist. Über die Druckluftkanäle wird Druckluft an die Außenfläche des Tragzylinders gefördert und so ein Luftkissen erzeugt, auf dem die Druckhülse gleitend auf den Tragzylinder aufgeschoben beziehungsweise davon abgezogen werden kann. Tragzylinder dieser Art sind relativ schwer und erfordem einen hohen Herstellungsaufwand.

Durch die EP 1 025 996 A1 ist ein Tragzylinder bekannt geworden, der aus einem massiven Zylinderkern und einer mit Abstand dazu angeordneten kohlefaserhaltigen Hülse besteht. Die Hülse ist selbsttragend durch an beiden Enden angeordnete Scheiben auf Abstand zur Umfangsfläche des Zylinderkerns gehalten. Sowohl im Zylinderkem als auch in der Hülse bestehen Bohrungen zur Druckluftführung. Die Druckluft wird aus dem Zylinderkem in den Hohlraum zwischen Zylinderkem und Hülse eingespeist und gelangt von dort über Bohrungen in der Hülse an die Oberfläche der Hülse und damit zur Druckhülse. Bei einer solchen Ausführungsform ist eine relativ große Menge an Druckluft erforderlich.

In der DE 198 46 677 C2 wird ein Tragzylinder beschrieben, der aus einem Hohlzylinder besteht, der von Wellenzapfen mit daran vorhandenen Scheiben gehalten wird. Die Luftzuführung zum Tragzylinder erfolgt über die Wellenzapfen und die Scheiben, sowie durch Druckluftleitungen die im Hohlraum der Hülse verlegt sind. Die Anbringung der Druckluftleitungen ist mit erheblichem Montageaufwand verbunden.

Aus der EP 1 228 870 A1 ist ein Tragzylinder mit einem Innenrohr und einer darauf aufgebrachten Beschichtung aus einem Reaktionsschaum oder einer Gummimasse bekannt, auf dem eine Druckhülse mit einer Funktionsschicht mittels Druckluft montierbar ist.

Aus der US 6 401 613 B1 ist die Verwendung vorgefertigter Schaumelemente bei der Herstellung eines Tragzylinders bekannt.

Die US 5 819 657 zeigt bereits einen Zylinder, bestehend aus deinem Tragzylinder und einer Adapterhülse mit einer Kernlage aus Hartschaum, auf dem eine Druckhülse mittels Druckluft montierbar ist.

Der Erfindung liegt die Aufgabe zu Grunde, einen in seinem Aufbau möglichst einfachen Tragzylinder zu schaffen, der mit einer einfach herzustellenden und sicheren Druckluftführung versehen ist

Die Lösung der gestellten Aufgabe erfolgt mit den Merkmalen des Anspruchs 1. Die Unteransprüche enthalten vorteilhafte Weiterbildungen des Erfindungsgegenstandes. Ein Gedanke der vorliegenden Erfindung besteht darin, einen Tragzylinder für eine austauschbare Druckhülse, der als Hohlzylinder ausgebildet ist und seitlich von Achsstutzen gehalten wird, mit mindestens einem Kanal zu versehen, der an einer außerhalb des Tragzylinders liegende Druckmittelquelle angeschlossen ist und der wenigstens eine seine Wandung und die Außenfläche des Hohlzylinders durchbrechende Auslassöffnung hat.

Der beziehungsweise die Kanäle sind im Wesentlichen parallel zur Zylinderachse.

Die Zugänge für die Druckluft aus den Kanälen zur Oberfläche des Hohlzylinders werden durch Auslassöffnungen erreicht, welche durch einfache Bohrungen an vorgegebenen Stellen im Hohlzylinder hergestellt werden können. Dabei werden bevorzugt Rohrstutzen in die Auslassöffnungen eingesetzt, die bündig zur Außenfläche des Hohlzylinders abschließen und bis in die Kanäle reichen.

Der Tragzylinder besteht aus zwei Rohren, und zwar einem Innenrohr und einem Außenrohr und einer dazwischen angeordneten Kermlage. Die Kernlage selbst wird aus vorgefertigtem Hartschaumelementen hergestellt. Das Innenrohr und das Außenrohr werden im Wickelverfahren gefertigt. Dabei wird das Innenrohr zunächst auf eine Montagewalze gewickelt, die nach Herstellung des Tragzylinders wieder entfefernt wird. Beim Wickelverfahren werden Kunststoffstreifenbänder aus Kohlestofffasern und dergleichen verwendet. Um eine hohe Steifheit zu erreichen, wird ein Hartschaum verwendet, aus einem Polyurethanschaum mit einer Dichte von 60 bis 200 kg/m³.

Günstig ist es für den beziehungsweise die Kanäle vorgefertigte Rohre zu verwenden, die unlösbar an der Innenseite des Außenrohres festgelegt und in die Kernlage des Hohlzylinders eingebettet sind. Zur Erleichterung der Anbringung der Kanäle werden Rohre mit rechtwinklig begrenztem Profil verwendet. Es versteht sich, dass das Rohrmaterial so gewählt wird, dass das Rohr durch den Druck des Strömungsmittels nicht verformt wird.

Zur gleichmäßigen Luftverteilung werden bevorzugt mehrere Rohre in Umfangsrichtung gleichmäßig verteilt angebracht. Auch sind, über die Länge des Tragzylinders gesehen, jedem Kanal mehrere Auslassöffnungen zugeordnet. Bei besonderen Ausführungsformen ist es möglich, jeden einzelnen Kanal unabhängig von den anderen Kanälen mit Druckluft zu beaufschlagen.

In der beiliegenden Zeichnung sind zwei Ausführungsbeispiele eines Tragzylinders wiedergegeben.

Es zeigt
- Figur 1: Einen Schnitt durch einen Tragzylinder mit fünf gleichmäßig angebrachten Druckluftkanälen und
- Figur 2: einen Schnitt durch einen erfindungsgemäßen Tragzylinder, bei dem die Druckluftkanäle in der Kernlage angeordnet sind.

In der Figur 1 ist im Schnitt ein Tragzylinder 1 gezeigt. Ein solcher Tragzylinder 1 kann beispielsweise im Strangpressverfahren hergestellt werden. Er besteht aus dem Kunststoffrohr 2, das gleichzeitig den Hohlzylinder 2 bildet, sowie fünf zur Zylinderachse 3 parallel verlaufenden Kanälen 4. Die Kanäle 4 können während des Strangpressens des Hohlzylinders 2 mitgepresst werden. Möglich ist aber auch, dieselben einzeln zu fertigen und an der Innenseite 5 des Hohlzylinders 2 anzufügen durch Vulkanisation, Kleben oder dergleichen. Die Kanäle 4 sind in geeigneter Weise über Bohrungen in den seitlichen Achsstutzen mit einer Druckmittelquelle verbunden. In vorgegebenen Abständen längs des Hohlzylinders 2 sind im Bereich der Kanäle 4 Auslassöffnungen 6 für die Druckluft angebracht. Unter dem Einfluss der Druckluft wird die nicht gezeigte Druckhülse vom Hohlzylinder 2 abgezogen beziehungsweise darauf aufgesetzt.

In der Figur 2 ist ein erfindungsgemäßer Tragzylinder 1 gezeigt, wobei der Tragzylinder 1 aus einem Innenrohr 10, einem Außenrohr 11 und einer dazwischen angeordneten Kernlage 12 besteht. In diesem Fall besteht die Kernlage 12 aus vorgefertigten Hartschaumelementen, und das Innenrohr 10 sowie das Außenrohr 11 werden im Wickelverfahren hergestellt. Bei der Herstellung eines solchen Tragzylinders wird auf einer Montagewelle zunächst das Innenrohr gewickelt, sodann die Kernlage 12 aufgelegt und danach das Außenrohr gewickelt. Hierbei werden Kunststoffstreifenbänder aus einem Kohlefasermaterial eingesetzt. Während des Aufbringens der Kernlage 12 werden die Kanäle 4 in die Kernlage 12 eingebracht. Die Kanäle 4 können aus Messing, Aluminium, Kohlefasermaterial und dergleichen hergestellt sein. Das Kernmaterial für die Kernlage 12 besteht aus Plattenware, die in Längsrichtung des Tragzylinders 1 aufgelegt wird. In die Auslassöffnungen 6 sind Rohrstutzen 13 eingesetzt, die bis in die Kanäle 4 reichen und die bündig zur Außenfläche 14 des Tragzylinders 1 abschließen.

In der Zeichnung ist jeweils nur eine Auslassöffnung 6 eingezeichnet. Es versteht sich, dass über die Länge des Tragzylinders 1 verteilt jeder Kanal mit mehreren Auslassöffnungen versehen ist, um eine gleichmäßige Druckluftbeauschlagung zwischen dem Tragzylinder 1 und der nicht gezeigten Druckhülse für deren Montage beziehungsweise Demontage zu erreichen.

## Patentansprüche

1. Tragzylinder für eine austauschbare Druckhülse, umfassend einen Hohlzylinder aus einem Innenrohr (10) und einem Außenrohr (11) und einer dazwischen angeordneten Kernlage (12) aus polymerem Werkstoff, der seitlich von Achsstutzen gehalten ist, mindestens einen Kanal (4) zwischen dem Innen- und dem Außenrohr (10, 11), der an eine außerhalb des Tragzylinders (1) liegende Druckmittelquelle angeschlossen ist und der wenigstens eine die Außenfläche des Tragzylinders (1) durchbrechende Auslassöffnung (6) hat, wobei der Kanal (4) im Wesentlichen parallel zur Zylinderachse (3) des Tragzylinders (1) ausgerichtet ist, **dadurch gekennzeichnet, dass** die Kernlage (12) aus sich parallel zu der Zylinderachse erstreckenden, vorgefertigten Hartschaumelementen besteht und der Kanal (4) aus einem vorgefertigten Rohr von rechtwinklig begrenztem Profil, das in die Kernlage (12) eingebettet ist.

2. Tragzylinder nach Anspruch 1, **dadurch gekennzeichnet, dass** der Kanal (4) an die Innenfläche (5) des Außenrohrs (2) angefügt ist.

3. Tragzylinder nach Anspruch 1, **dadurch gekennzeichnet, dass** mehrere Rohre von rechtwinklig begrenztem Profil gleichmäßig in Umfangsrichtung verteilt sind.

4. Tragzylinder nach einem der Ansprüche 1 bis 3, **dadurch gekennzeichnet, dass** in die Auslassöffnungen (6) des Tragzylinders (1) Rohrstutzen (13) eingesetzt sind, die bündig zur Außenfläche (14) des Tragzylinders (1) abschließen und bis in die Kanäle (4) reichen.

5. Tragzylinder nach einem der Ansprüche 1 bis 4, **dadurch gekennzeichnet, dass** die Auslassöffnungen (6) durch Bohrungen gebildet sind.

6. Tragzylinder nach einem der Ansprüche 1 bis 5, **dadurch gekennzeichnet, dass** das Innenrohr (10) und das Außenrohr (11) jeweils aus Kunststoff bestehen.

7. Tragzylinder nach Anspruch 6, **dadurch gekennzeichnet, dass** das Innenrohr (10) und Außenrohr (11) jeweils durch einen Strangpressprozess erzeugt sind.

8. Tragzylinder nach Anspruch 5, **dadurch gekennzeichnet, dass** das Innenrohr (10) und das Außenrohr (11) im Wickelverfahren hergestellt sind.

9. Tragzylinder nach Anspruch 8, **dadurch gekennzeichnet, dass** beim Wickelverfahren Kunststoffstreifenbänder aus Kohlenstofffasem verwendet werden.

10. Tragzylinder nach einem der Ansprüche 1 bis 9, **dadurch gekennzeichnet, dass** der Hartschaum der Kernlage (12) ein Polyurethanschaum mit einer Dichte von 60 bis 200 kg/m³ ist.

11. Tragzylinder nach einem der Ansprüche 1 bis 10, **dadurch gekennzeichnet, dass** die Rohre von rechtwinklig begrenztem Profil durch den Druck des Strömungsmittels nicht verformbar sind.

12. Tragzylinder nach einem der Ansprüche 1 bis 11, **dadurch gekennzeichnet, dass** mehrere Auslassöffnungen (6) in Längsrichtung des Tragzylinders (1) verteilt angeordnet sind.

13. Tragzylinder nach einem der Ansprüche 1 bis 12, **dadurch gekennzeichnet, dass** mehrere Kanäle (4) vorgesehen sind, die unabhängig voneinander mit dem Strömungsmittel druckbeaufschlagbar sind.

## Claims

1. A support cylinder for an exchangeable printing sleeve, comprising a hollow cylinder that consist of an inner tube (10) and an outer tube (11), as well as an intermediately arranged core layer (12) of polymer material, and is laterally supported by axle journals, and at least one channel (4) between the inner tube and the outer tube (10, 11) that is connected to a pressure medium source arranged outside the support cylinder (1) and features at least one outlet opening (6) that penetrates the outer surface of the support cylinder (1), wherein the channel (4) is essentially aligned parallel to the cylinder axis (3) of the support cylinder (1), **characterized in that** the core layer (12) consists of prefabricated rigid foam elements that extend parallel to the cylinder axis and the channel (4) consists of a prefabricated tube of rectangularly defined profile that is embedded in the core layer (12).

2. The support cylinder according to Claim 1, **characterized in that** the channel (4) is attached to the inner surface (5) of the outer tube (2).

3. The support cylinder according to Claim 1, **characterized in that** several tubes of rectangularly defined profile are uniformly distributed in the circumferential direction.

4. The support cylinder according to one of Claims 1 to 3, **characterized in that** socket pieces (13) are inserted into the outlet openings (6) of the support cylinder (1), wherein said socket pieces end flush with the outer surface (14) of the support cylinder (1) and extend as far as into the channels (4).

5. The support cylinder according to one of Claims 1 to 4, **characterized in that** the outlet openings (6) are realized in the form of bores.

6. The support cylinder according to one of Claims 1 to 5, **characterized in that** the inner tube (10) and the outer tube (11) respectively consist of plastic.

7. The support cylinder according to Claim 6, **characterized in that** the inner tube (10) and the outer tube (11) are respectively manufactured by means of an extrusion process.

8. The support cylinder according to Claim 5, **characterized in that** the inner tube (10) and the outer tube (11) are manufactured by means of a wrapping process.

9. The support cylinder according to Claim 8, **characterized in that** plastic strips of carbon fibers are used in the wrapping process.

10. The support cylinder according to one of Claims 1 to 9, **characterized in that** the rigid foam of the core layer (12) is a polyurethane foam with a density of 60 to 200 kg/m³.

11. The support cylinder according to one of Claims 1 to 10, **characterized in that** the tubes of rectangularly defined profile cannot be deformed by the pressure of the fluid.

12. The support cylinder according to one of Claims 1 to 11, **characterized in that** several outlet openings (6) are distributed in the longitudinal direction of the support cylinder (1).

13. The support cylinder according to one of Claims 1 to 12, **characterized in that** several channels (4) are provided and can be acted upon with pressure independently of one another by means of the fluid.

## Revendications

1. Cylindre porteur pour manchon de compression interchangeable, comprenant un cylindre creux fait d'un tube interne (10) et d'un tube externe (11) et d'une épaisseur centrale (12) disposée entre eux deux en matériau polymère et qui est maintenu latéralement par des supports d'axe, au moins un canal (4) entre le tube interne et le tube externe (10, 11), lequel canal est raccordé à une source de fluide sous pression se trouvant à l'extérieur du cylindre porteur (1) et présente au moins un orifice de sortie (6) perçant la surface extérieure du cylindre porteur (1), le canal (4) étant orienté sensiblement parallèlement à l'axe cylindrique (3) du cylindre porteur (1), **caractérisé en ce que** l'épaisseur centrale (12) consiste en éléments de mousse dure préfabriqués s'étendant parallèlement à l'axe cylindrique et le canal (4) en un tube préfabriqué de profilé limité orthogonalement qui est encastré dans l'épaisseur centrale (12).

2. Cylindre porteur selon la revendication 1, **caractérisé en ce que** le canal (4) est assemblé à la surface intérieure (5) du tube externe (2).

3. Cylindre porteur selon la revendication 1, **caractérisé en ce que** plusieurs tubes de profilés limité orthogonalement sont répartis régulièrement dans le sens circonférentiel.

4. Cylindre porteur selon une des revendications 1 à 3, **caractérisé en ce que**, dans les orifices de sortie (6) du cylindre porteur (1), sont insérées des tubulures (13) qui terminent à fleur la surface extérieure (14) du cylindre porteur (1) et vont jusque dans les canaux (4).

5. Cylindre porteur selon une des revendications 1 à 4, **caractérisé en ce que** les orifices de sortie (6) sont constitués par des alésages.

6. Cylindre porteur selon une des revendications 5, **caractérisé en ce que** le tube interne (10) et le tube externe (11) sont composés respectivement de plastique.

7. Cylindre porteur selon la revendication 6, **caractérisé en ce que** le tube interne (10) et le tube externe (11) sont fabriqués respectivement par procédé de coulée continue.

8. Cylindre porteur selon la revendication 5, **caractérisé en ce que** le tube interne (10) et le tube externe (11) sont fabriqués par procédé d'enroulage.

9. Cylindre porteur selon la revendication 8, **caractérisé en ce que**, lors du procédé d'enroulage, on utilise des rubans plastifiés en fibres de carbone.

10. Cylindre porteur selon une des revendications 1 à 9, **caractérisé en ce que** la mousse dure de l'épaisseur centrale (12) est une mousse de polyuréthane ayant une densité de 60 à 200 kg/m³.

11. Cylindre porteur selon une des revendications 1 à 10, **caractérisé en ce que** les tubes de profilé limité orthogonalement ne peuvent pas être déformés par la pression d'écoulement du fluide.

12. Cylindre porteur selon une des revendications 1 à 11, **caractérisé en ce que** plusieurs orifices de sortie (6) sont disposés répartis dans le sens longitudinal du cylindre porteur (1).

13. Cylindre porteur selon une des revendications 1 à 12, **caractérisé en ce qu'**il est prévu plusieurs canaux (4) qui peuvent être sollicités indépendamment les uns des autres avec le fluide d'écoulement.
